# FASCICULE DE BREVET EUROPEEN

(11) **EP 1 480 173 B1**
(45) Date de publication et mention de la délivrance du brevet: **23.02.2005**
(21) Numéro de dépôt: 03101492.1
(22) Date de dépôt: 23.05.2003
(51) Int. Cl.: G07D 9/00

(54) **Emballage réutilisable pour jetons ou pièces de monnaie.**
Wiederverwendbare Verpackung für Wertmarken oder Münzen
Reusable packaging for tokens or coins

(43) Date de publication de la demande: 24.11.2004
(73) Titulaire: NHE sprl, 1060 Bruxelles (BE)
(72) Inventeur: Errera, M. David, 1060, Bruxelles (BE)
(74) Mandataire: Van Straaten, Joop

(56) Documents cités:
- EP-A- 1 262 927
- WO-A-97/05799
- US-A- 3 981 395

## Description

### Domaine de l'invention

L'invention se rapporte aux emballages réutilisables pour jetons ou pièces de monnaie.

### État de la technique

On connaît par WO 9705799 des étuis pour la manipulation de monnaie formés de deux berceaux semi-cylindriques renforcés de raidisseurs.

On connaît par FR-2 057 449 et DE-34 04 486 des monnayeurs dans lesquels, pour la facilité du comptage, les pièces sont rangées en épis, par séries décalés alternativement à gauche et à droite. Le même principe est utilisé dans EP 1 262 927 pour des emballages formés de deux semi-berceaux, présentant également des séries latéralement décalés.

Pour faire baisser le coût unitaire de ces emballages, on s'efforce de les réaliser en utilisant le moins possible de matière plastique. On doit donc réaliser un équilibre délicat entre la solidité de l'emballage et son épaisseur. En conséquence, surtout s'ils ne sont pas complètement remplis, la plupart des emballages offrent une faible résistance aux chocs et aux torsions, d'où pertes de temps non négligeable lors des manipulations et notamment les ouvertures et les fermetures. En outre, dans EP 1 262 927, la présence d'une charnière axiale empêche un maintien ferme des pièces ou jetons et tend à les faire basculer, empêchant un rangement rationnel.

### Résumé de l'invention

Le but de l'invention est la mise sur le marché d'emballages à la fois robustes et bon marché, supportant des cadences de production élevées, plus stables et facilitant le comptage par un bon maintien des pièces.

Un autre but de l'invention est de pouvoir avoir recours efficacement à des matériaux plastiques moins courants tels que le PLA.

A cette fin, l'emballage réutilisable selon l'invention comprend
- un berceau semi-cylindrique, propre au maintien de pièces ou jetons, formé par l'alternance d'une première série de tronçons semi-cylindriques d'axe commun, perpendiculaire au plan des pièces ou jetons, et d'une deuxième série de tronçons semi-cylindriques d'axe commun, en retrait vertical par rapport à la première série, les axes de la première et de la deuxième série étant parallèles . Deux ailes rabattables sont disposées longitudinalement de part et d'autre du berceau. Ces ailes, en caisson, sont articulées par rapport au berceau. L'extrémité libre de chacune de ces ailes est raccordée, de façon articulée à un couvercle en segment cylindrique formé par l'alternance d'une première série de tronçons de segments cylindriques d'axe commun, perpendiculaire au plan des pièces ou jetons, et d'une deuxième série de tronçons de segments cylindriques d'axe commun, en retrait vertical par rapport à la première série. Les axes de la première et de la deuxième série de tronçons de segments sont parallèles, les couvercles correspondant à chacune des ailes étant mutuellement emboîtables. Le berceau comprend une assise en caisson s'étendant sur toute sa longueur.

Suivant un mode de réalisation préféré, les couvercles comprennent chacun une saillie longitudinale, les saillies des deux couvercles étant mutuellement emboîtables. Ces saillies emboîtables jouent à la fois un rôle de système de fermeture et de caisson amortisseur.

Suivant un mode de réalisation avantageux, au moins un plot emboîtable, mâle et femelle, est disposé sur la série en retrait des tronçons de segment des couvercles.

Suivant un autre mode de réalisation avantageux au moins les tronçons de la deuxième série du berceau englobent les pièces ou jetons sur au moins 180°. En outre, les tronçons de la première série du berceau peuvent également englober les pièces ou jetons sur au moins 180°.

Il subsiste de préférence un intervalle entre le fond du caisson et la base des pièces ou jetons, lorsqu'ils sont en place, de façon à ce que le caisson joue un rôle d'amortisseur de choc.

Au moins un des couvercles comprend, de façon avantageuse , une languette longitudinale qui permet une ouverture aisée de l'emballage après qu'il ait été refermé.

### Brève description des figures

Ces aspects ainsi que d'autres aspects de l'invention seront clarifiés dans la description détaillée de modes de réalisation particuliers de l'invention, référence étant faite aux dessins des figures, dans lesquelles:
La Fig.1 est une vue en perspective d'un emballage selon l'invention, ouvert;
La Fig.2 est une vue en perspective d'un emballage selon la Fig. 1, renversé;

Les figures ne sont pas dessinées à l'échelle. Généralement, des éléments semblables sont dénotés par des références semblables dans les différentes figures.

### Description détaillée de modes de réalisation particuliers

L' emballage réutilisable pour jetons ou pièces de monnaie montré à la Fig. 1 comprend essentiellement un berceau 2 sensiblement semi-cylindrique auquel se rattachent deux ailes 4 en caisson disposées longitudinalement. L'extrémité libre des ailes est raccordée à deux couvercles 6 en segment de cylindre.
Tout ces éléments (2, 4, 6) sont articulés les uns par rapport aux autres de façon à pouvoir encercler les pièces disposées dans le berceau, les faces de ces pièces ou jetons étant ainsi dans un plan sensiblement perpendiculaire à l'axe du berceau.

Le berceau est subdivisé en deux séries de tronçons semi-cylindriques accolés en alternance.

Une première série de tronçons 8 alignés suivant un axe longitudinal X₁ commun, et une deuxième série de tronçons 10 alignés suivant un deuxième axe X₂, décalé verticalement vers le bas par rapport à l'axe X₁ de la première série 8.

Le berceau 2 épouse par ailleurs la courbure ou la forme extérieure des pièces ou jetons auxquels l'emballage est destiné. Les pièces étant rangées dans le berceau 2 ouvert se présentant donc par paquets décalés alternativement vers le haut et vers le bas. Le nombre de pièces au jetons par paquet est déterminé, bien sûr, en fonction de la facilité de comptage.

Le décalage des pièces placées dans le berceau se retrouve sur les deux couvercles 6, qui sont destinés à s'emboîter en se chevauchant mutuellement.

Chacun des couvercles 6 comprend donc une première série de tronçons 12 de segments cylindriques d'axe commun Y₁ et une deuxième série de tronçons 14 de segments d'axe commun Y₂ décalé vers le haut par rapport à Y₁ lorsque l'emballage est, commun ici, en position déployée. Comme représenté sur les deux figures, la partie du couvercle correspondant à la première série 12 est ici pratiquement plane lorsque l'emballage est ouvert. Il va de soi, cependant, que sa courbure peut être plus ou moins marquée suivant les dimensions des pièces etc.

La Fig. 2 permet de mieux appréhender une autre série de caractéristiques de l'emballage de l'invention.

La rigidité de l'emballage et sa tenue aux chocs est assurée par une série d'éléments renforçant agissant à la fois comme des poutrelles longitudinales et comme des éléments amortisseurs en cas de choc ou de chute de l'emballage partiellement ou totalement rempli. Cette disposition permet, toutes choses étant par ailleurs égales, de diminuer l'épaisseur de la matière plastique utilisée. Le premier de ces éléments est l'assise 16, en caisson, du berceau, laquelle s'étend pratiquement sur toute la longueur de l'emballage. Suivant le mode de réalisation représenté ici, on constate qu'un léger intervalle (entre 0.5 et 2 mm environ)a été aménagé entre le fond des tronçons de la deuxième série 10 et le fond de l'assise 16. Les ailes 4 jouent le même rôle : elles forment chacune un caisson sensiblement en forme de parallélépipède, ouvert vers l'intérieur de l'emballage, susceptible de reprendre et d'atténuer les chocs. Les couvercles, enfin, sont pourvus chacun d'une crête ou cimier 18 également en caisson qui s'étend pratiquement sur toute leur longueur. On notera que les cimiers 18 assurent également une fonction de fermeture en s'encastrant l'un dans l'autre au moment où l'on ferme l'emballage. Ils peuvent d'ailleurs à cet égard présenter une légère conicité inversée, comme cela est connu par ailleurs de l'homme de métier. La conception des couvercles avec cimier 18 offre sur les fermetures à plots classiques deux avantages sensibles : ils sont plus solides, ce qui accroît le taux de réutilisation de l'emballage, et ils permettent une cadence de production plus élevée. Pour la facilité de l'ouverture et de la fermeture, l'ordre de chevauchement des couvercles est inversable (gauche sur droite ou droite sur gauche).
Un avantage indirect de ces éléments en caissons est que l'on dispose de surfaces planes de dimensions importantes pour y placer des indications relatives à l'emballage, au type de pièces auquel il est destiné, etc.
Outre la présence d'un cimier 18, on peut prévoir celle de plots emboîtables (non représentés) pour assurer la fermeture des couvercles 6.
Un désavantage des fermetures à plots est que ces derniers se déforment aisément à la fermeture, surtout s'ils sont mal engagés. Il devient donc de plus en plus difficile de les ouvrir sans les abîmer. On a donc prévu un moyen simple mais efficace pour résoudre ce problème, qui revêt la forme d'une ou deux languettes 20 de préhension attenant aux couvercles 6.
Le berceau, les ailes et les couvercles tirent un parti maximum des propriétés d'élongation des plastiques. On remarquera aussi que le berceau est plus profond que celui d'emballages antérieurs : les pièces les plus basses y sont encastrées sur au moins 180°. Il peut en aller de même pour les pièces les plus hautes qui sont alors enfoncées sur près de 180° ou plus.
Un autre avantage de l'emballage de l'invention est que son encombrement est réduit par rapport, notamment, à EP 1 262 927 : sa largeur correspond à celle des pièces emballées, et sa hauteur est limitée par l'intégration du cimier 18 dans les creux du couvercle. Il est donc plus facile à empiler, et il peut surtout être réalisé à partir d'un flan de plastique de surface plus réduite. Pour une surface de moule identique, la productivité en sera donc accrue. Cette productivité accrue compense une différence de coût par rapport à des polymères plus onéreux, comme le PET, l'APET ou le PLA. Ce dernier, produit à partir d'acide lactique, est largement biodégradable et donc moins polluant pour l'environnement.

## Revendications

1. Un emballage réutilisable pour jetons ou pièces de monnaie **caractérisé en ce que** qu' il comprend
- un berceau (2) semi-cylindrique, propre au maintien de pièces ou jetons, formé par l'alternance d'une première série de tronçons (8) semi-cylindriques d'axe commun (X1), perpendiculaire au plan des pièces ou jetons, et d'une deuxième série de tronçons semi-cylindriques (10) d'axe commun(X2), en retrait vertical par rapport à la première série, les axes de la première (X1) et de la deuxième (X2) série étant parallèles ,
- deux ailes (4) rabattables disposées longitudinalement de part et d'autre du berceau (2) , ces ailes(4), en caisson, étant articulées par rapport au berceau(2), l'extrémité libre de chacune de ces ailes (4)étant raccordée, de façon articulée à
- un couvercle (6) en segment cylindrique formé par l'alternance d'une première série de tronçons de segments cylindriques (12) d'axe commun, perpendiculaire au plan des pièces ou jetons, et d'une deuxième série de tronçons de segments cylindriques (14) d'axe commun, en retrait vertical par rapport à la première série(12), les axes de la première et de la deuxième série de tronçons de segments étant parallèles, les couvercles (6) correspondant à chacune des ailes (4) étant mutuellement emboîtables, le berceau comprenant une assise en caisson (16) s'étendant sur toute sa longueur.

2. Un emballage réutilisable selon la revendication 1, **caractérisé en ce que** les couvercles (6) comprennent chacun une saillie longitudinale(18), les saillies (18) des deux couvercles (6) étant mutuellement emboîtables.

3. Un emballage réutilisable selon l'une quelconque des revendications 1 et 2, **caractérisé en ce que** au moins un plot emboîtable est disposé sur chacun des couvercles .

4. Un emballage réutilisable selon l'une quelconque des revendications 1 à 3 **caractérisé en ce que** au moins les tronçons de la deuxième série (10) du berceau (2) englobent les pièces ou jetons sur au moins 180°.

5. Un emballage réutilisable selon la revendication 4, **caractérisé en ce que** les tronçons de la première série (8) du berceau (2) englobent les pièces ou jetons sur au moins 180°.

6. Un emballage réutilisable selon l'une quelconque des revendications précédentes **caractérisé en ce qu'**au moins un des couvercles (6) comprend une languette longitudinale externe (20).

7. Un emballage réutilisable selon l'une quelconque des revendications précédentes **caractérisé en ce qu'**il est réalisé en un matériau plastique choisi parmi le PET, l'APET, le PLA.

## Claims

1. Reusable packaging for tokens or coins, **characterized in that** it comprises
- a half-cylindrical cradle (2) suitable for holding coins or tokens and formed by the alternation of a first series of half-cylindrical lengthwise sections (8) with a common axis (X1) perpendicular to the plane of the coins or tokens, and of a second series of half-cylindrical lengthwise sections (10) with a common axis (X2) set back vertically from the first series, the axes of the first (X1) and second (X2) series being parallel.
- two folding flaps (4) arranged longitudinally on either side of the cradle (2), these flaps (4), which are of a box structure, being hinged to the cradle (2), the free edge of each of these flaps (4) being joined in a hinged manner to
- a cover (6) in the form of a cylindrical segment formed by the alternation of a first series of lengthwise sections of cylindrical segments (12) with a common axis perpendicular to the plane of the coins or tokens, and of a second series of lengthwise sections of cylindrical segments (14) with a common axis set back vertically from the first series (12), the axes of the first and second series of lengthwise sections of segments being parallel, the covers (6) corresponding to each of the flaps (4) being mutually engageable, and the cradle comprising a box-structure foot (16) extending along its full length.

2. Reusable packaging according to Claim 1, **characterized in that** the covers (6) each comprise a longitudinal projection (18), the projections (18) of the two covers (6) being mutually engageable.

3. Reusable packaging according to either of Claims 1 and 2, **characterized in that** at least one engageable stud is provided on each of the covers.

4. Reusable packaging according to any one of Claims 1 to 3, **characterized in that** at least the lengthwise sections of the second series (10) of the cradle (2) encircle the coins or tokens around an angle of at least 180°.

5. Reusable packaging according to Claim 4, **characterized in that** the lengthwise sections of the first series (8) of the cradle (2) encircle the coins or tokens around an angle of at least 180°.

6. Reusable packaging according to any one of the preceding claims, **characterized in that** at least one of the covers (6) comprises an external longitudinal tab (20).

7. Reusable packaging according to any one of the preceding claims, **characterized in that** it is made of a plastic chosen from PET, APET and PLA.

## Patentansprüche

1. Wiederverwendbare Verpackung für Marken oder Münzen, **dadurch gekennzeichnet, dass** sie Folgendes umfasst
- eine halbzylindrische Aufnahmerinne (2), die zum Halten von Münzen oder Marken geeignet ist, gebildet durch Abwechseln einer ersten Reihe halbzylindrischer Abschnitte (8) mit gemeinsamer Achse (X1) senkrecht zur Ebene der Münzen oder Marken und einer zweiten Reihe halbzylindrischer Abschnitte (10) mit gemeinsamer Achse (X2) im senkrechten Rücksprung zu der ersten Reihe, wobei die Achsen der ersten (X1) und der zweiten (X2) Reihe parallel sind,
- zwei zurückfaltbare Rippen (4), die längs zu beiden Seiten der Aufnahmerinne (2) angeordnet sind, wobei diese Rippen (4) in Kastenform an der Aufnahmerinne (2) angelenkt sind, wobei das freie Ende jeder dieser Rippen (4) gelenkig verbunden ist mit
- einem Deckel (6) in Zylindersegmentform, gebildet durch Abwechseln einer ersten Reihe von Abschnitten von Zylindersegmenten (12) mit gemeinsamer Achse senkrecht zur Ebene der Münzen oder Marken und einer zweiten Reihe von Abschnitten von Zylindersegmenten (14) mit gemeinsamer Achse im senkrechten Rücksprung zu der ersten Reihe (12), wobei die Achsen der ersten und der zweiten Reihe von Segmentabschnitten parallel sind, wobei die Deckel (6), die jeder der Rippen (4) entsprechen, gegenseitig einrastbar sind, wobei die Aufnahmerinne einen kastenförmigen Sitz (16) umfasst, der sich über ihre ganze Länge erstreckt.

2. Wiederverwendbare Verpackung nach Anspruch 1, **dadurch gekennzeichnet, dass** die Deckel (6) jeweils einen Längsvorsprung (18) umfassen, wobei die Vorsprünge (18) der zwei Deckel (6) ineinander einrastbar sind.

3. Wiederverwendbare Verpackung nach einem der Ansprüche 1 und 2, **dadurch gekennzeichnet, dass** mindestens ein einrastbarer Klotz auf jedem der Deckel angeordnet ist.

4. Wiederverwendbare Verpackung nach einem der Ansprüche 1 bis 3, **dadurch gekennzeichnet, dass** wenigstens die Abschnitte der zweiten Reihe (10) der Aufnahmerinne (2) die Münzen oder Marken auf mindestens 180° umschließen.

5. Wiederverwendbare Verpackung nach Anspruch 4, **dadurch gekennzeichnet, dass** die Abschnitte der ersten Reihe (8) der Aufnahmerinne (2) die Münzen oder Marken auf mindestens 180° umschließen.

6. Wiederverwendbare Verpackung nach einem der vorhergehenden Ansprüche, **dadurch gekennzeichnet, dass** mindestens einer der Deckel (6) eine äußere Längszunge (20) umfasst.

7. Wiederverwendbare Verpackung nach einem der vorhergehenden Ansprüche, **dadurch gekennzeichnet, dass** sie aus einem Kunststoff hergestellt ist, der ausgewählt wird aus PET, APET, PLA.
